# EUROPÄISCHE PATENTSCHRIFT

(11) **EP 0 957 457 B1**
(45) Veröffentlichungstag und Bekanntmachung des Hinweises auf die Patenterteilung: **10.09.2003**
(21) Anmeldenummer: 99100231.2
(22) Anmeldetag: 08.01.1999
(51) Int. Cl.: G07D 3/14, G07D 3/12

(54) **Sortiervorrichtung für Münzgeräte**
Sorting device for coin apparatus
Dispositif de triage pour appareils à pièces de monnaie

(30) Priorität: 29.04.1998 DE 29807688 U
(43) Veröffentlichungstag der Anmeldung: 17.11.1999
(73) Patentinhaber: National Rejectors Inc. GmbH, 21614 Buxtehude (DE)
(72) Erfinder: Meyer-Weingärnter, Heinz-Werner, 21698 Hollenbeck (DE)
(74) Vertreter: Patentanwälte Hauck, Graalfs, Wehnert, Döring, Siemons, Schildberg

(56) Entgegenhaltungen:
- EP-A- 0 343 967
- EP-A- 0 622 763
- GB-A- 2 111 737
- US-A- 3 916 922

## Beschreibung

Die Erfindung bezieht sich auf eine Sortiervorrichtung für Münzgeräte nach dem Anspruch 1.

Eine Kategorie von Sortiervorrichtungen für Münzgeräte arbeitet mit Sortierklappen. Eine Klappenanordnung, bestehend aus einer Mehrzahl von einzelnen um eine Achse schwenkbaren Klappen ist unterhalb einer Annahmeweiche angeordnet Die Klappen sind durch Elektromagneten betätigbar. Unterhalb der Klappen befinden sich mehrere Münzstapeltuben, in welche die Münzen einsortiert werden. Durch eine sinnreiche Anordnung und Betätigung der einzelnen Sortierklappen ist es möglich, die Münzen entsprechend ihrem Wert in einzelne Münzstapeltuben zu sortieren, beispielsweise in vier einzelne Tuben. Auf diese Weise können insgesamt fünf Münzen von einem Automaten angenommen werden, wenn eine fünfte Münze unmittelbar in die Kasse geleitet wird.

Mit Sortierklappen arbeitende Sortiervorrichtungen haben den Vorteil, daß sie nicht an einzelne Münzwerte angepaßt werden müssen und normalerweise auch unabhängig von der Größe der Münze arbeiten. Daher ist auch die Reihenfolge, in der die Münzstapeltuben angeordnet sind, beliebig wählbar. Beispiele für derartige mit Sortierklappen arbeitende Sortiervorrichtungen finden sich in der US 3 916 922, der DE 37 18 979 oder EP 0 622 763.

Nachteilig bei den bekannten Sortiervorrichtungen ist, daß sie zumeist relativ hoch und auch in der Tiefe groß bauen. Der Einbauraum im Automaten für derartige Münzgeräte ist jedoch begrenzt.

Daher liegt der Erfindung die Aufgabe zugrunde, eine Sortiervorrichtung für Münzgeräte zu schaffen, die besonders klein baut.

Diese Aufgabe wir durch die Merkmale des Anspruchs 1 gelöst.

Die erfindungsgemäße Sortiervorrichtung bedient vier Münztuben, die unterhalb der Sortiervorrichtung angeordnet sind. Die Münztuben sind annähernd in Reihe angeordnet, was durch den erfindungsgemäßen Aufbau der Sortiervorrichtung ermöglicht ist. Dies wird weiter unten noch näher erläutert.

Die erfindungsgemäße Sortiervorrichtung benötigt lediglich vier Sortierklappen, um die vom Münzprüfer kommenden Münzen in die vier Münztuben zu sortieren. Zwei Sortierklappen sind untereinander angeordnet. Zwei weitere Sortierklappen sind nebeneinander angeordnet neben der Übereinanderanordnung der ersten beiden Sortierklappen. Die Sortierklappen sind um eine Achse schwenkbar in einem Gehäuse gelagert, wobei die ersten beiden Sortierklappen vorzugsweise um eine annähernd horizontale Achse schwenkbar gelagert sind, während die dritte und vierte Sortierklappe um eine annähernd vertikale Achse schwenkbar gelagert sind. Die Sortierklappen werden von Elektromagneten zwischen zwei Positionen verstellt. In jeder der Positionen liegen sie an einem Gehäuseanschlag an. Im deaktivierten Zustand der Elektromagneten befinden sich alle Sortierklappen in der Ruhe- oder Ausgangsstellung. In dieser bilden erste und zweite Sortierklappe eine Art Rutsche für die Lenkung der Münze zu einem Schacht, der zur Kasse führt. Der ersten Sortierklappe, die sich unmittelbar unterhalb der Annahmeweiche befindet, ist auf der Rückseite ein Laufbahnabschnitt zugeordnet (wenn nachfolgend von Vorderund Rückseite die Rede ist, dann bedeutet dies nur eine Betrachtungsweise von einer Seite in das Gehäuse hinein, und zwar auf den Wandteil, an dem die Sortierklappen schwenkbar gelagert sind bei weggenommenem davor angeordneten Wandteil). Ist daher die erste Sortierklappe betätigt, fällt eine von der Annahmeweiche kommende Münze auf den leicht schrägen Laufbahnabschnitt und rollt in Richtung dritte Sortierklappe.

Dritte und vierte Sortierklappe sind mit Laufbahnabschnitten versehen, die vorzugsweise zueinander ausgerichtet sind. Eine Münze auf dem Laufbahnabschnitt hinter der ersten Sortierklappe rollt auf den Laufbahnabschnitt der dritten Sortierklappe bzw. auch auf den der vierten Sortierklappe, wenn dritte und vierte Sortierklappe nicht durch den zugeordneten Magneten betätigt sind. Auf diese Weise wird eine Münze am weitesten seitlich von der Annahmeweiche fortgelenkt zu einer Münztube, die gegenüber der vierten Sortierklappe seitlich versetzt liegt.

Wird bei dem beschriebenen Lauf einer Münze die vierte Sortierklappe durch den zugehörigen Magneten betätigt, gelangt die Münze in einen Schachtabschnitt, der hinter der vierten Sortierklappe liegt und zusammen mit einer Gehäusewand gebildet ist Er ist in Laufrichtung der Münze durch einen Gehäuseanschlag begrenzt. Die Münze wird daher durch den Anschlag gestoppt und fällt durch einen nach unten weisenden Schacht in die dritte Münztube.

Wird bei dem beschriebenen Lauf der Münze bereits die dritte Sortierklappe betätigt, gelangt die Münze in einen Schacht, der auf der Rückseite der dritten Sortierklappe zusammen mit einem Wandabschnitt gebildet ist. Der Wandabschnitt ist in Laufrichtung der Münze durch einen Gehäuseanschlag begrenzt, so daß die ankommende Münze gestoppt wird und durch einen nach unten weisenden Schacht in die zweite Münzstapeltube fällt.

Wird die zweite Sortierklappe durch den zugeordneten Magneten betätigt, rutscht die Münze der rampenartigen ersten Sortierklappe entlang und gelangt in einen Schacht zwischen zweiter Sortierklappe und Gehäusewandabschnitt, um durch eine Öffnung oder einen Schacht nach unten in die erste Münztube zu fallen.

Besonders vorteilhaft ist nach einer Ausgestaltung der Erfindung die Betätigung der zweiten und dritten Sortierklappe durch einen einzigen Elektromagneten. Die beiden Klappen sind sinnfällig mechanisch gekoppelt derart, daß eine Betätigung der dritten Sortierklappe auch stets die zweite Sortierklappe mit verschwenkt. Aus der obigen Beschreibung des Laufs der Münzen je nach Klappenbetätigung ergibt sich, daß die doppelte Betätigung der Klappen die Sortierung nicht stört. Auf diese Weise ist der Aufwand für die Sortiervorrichtung drastisch verringert.

Nach einer anderen Ausgestaltung der Erfindung kann die erste, zwei, dritte und/oder vierte Sortierklappe mit mindestens einer Öffnung versehen werden für eine Lichtschranke. Mit Hilfe der Lichtschranke kann festgestellt werden, ob sich im Bereich der Sortierklappe eine Münze befindet. Auf diese Weise kann eine elektronische Überwachung der Sortierung vorgenommen werden. Außerdem ist es möglich, Rückstellsignale für die Deaktivierung der Magneten zu erzeugen, sobald eine Münze durchgelaufen ist Dadurch kann die Sortierfrequenz erhöht werden.

Die Rückwandabschnitte, die mit den Sortierklappen Schachtabschnitte bilden, sind vorzugsweise so ausgeführt, daß sie möglichst wenig Reibung bewirken. Vorzugsweise sind sie daher gitterartig geformt.

Die Erfindung wird nachfolgend anhand eines Ausführungsbeispiels näher erläutert.
- Fig. 1: zeigt eine Ansicht einer Sortiervorrichtung nach der Erfindung bei abgenommenem zweiten Wandteil.
- Fig. 2: zeigt die Ansicht auf die Vorrichtung nach Fig. 1 mit aufgesetztem zweiten Wandteil.
- Fig. 3: zeigt einen Schnitt durch die Vorrichtung nach Fig. 2 entlang der Linie 3-3.
- Fig. 4: zeigt einen Schnitt durch die Vorrichtung nach Fig. 2 entlang der Linie 4-4.
- Fig. 5: zeigt einen ähnlichen Schnitt wie Fig. 4, jedoch mit einer anderen Position der Sortierklappen.
- Fig. 6: zeigt einen ähnlichen Schnitt wie Fig. 3, jedoch mit einer anderen Position der Sortierklappen.
- Fig. 7: zeigt einen ähnlichen Schnitt wie Fig. 4, jedoch in einer Position der Sortierklappen nach Fig. 6.

In einem einteilig aus Kunststoff geformten Wandteil 10 eines Gehäuses für eine Sortiervorrichtung ist eine Annahmeweiche 12 um eine horizontale, hier in der Zeichenebene liegende Achse 14 schwenkbar gelagert. Eine Münze tritt von oben in Richtung des Pfeils 16 ein. Die Betätigung der Weiche erfolgt über einen Elektromagneten 18, der mittels eines Arms 20 auf einem seitlichen Zapfen 22 der Annahmeweiche einwirkt. In der deaktivierten Stellung des Magneten 18 befindet sich der obere Teil der Annahmeweiche 12 in einer nach "hinten", d.h. in die Zeichenebene hinein, geneigten Position. Wird hingegen der Annahmemagnet 18 betätigt, schwenkt die Annahmeweiche 12 nach "vorn". Dadurch wird eine von oben eintretende Münze nach vorn in den Bereich der Sortierklappen gelenkt.

An einem separaten Abschnitt 24, der in geeigneter Weise mit der Wand 10 verbunden sind, ist eine erste Sortierklappe 26 um eine horizontale Achse 28 schwenkbar gelagert. Sie weist einen seitlichen Stift 30 auf für eine Schwenkbetätigung durch einen Magneten. Eine zweite Sortierklappe 32 ist um eine Achse 34 horizontal schwenkbar gelagert. Sie weist einen seitlichen Stift 36 auf.

Eine dritte Sortierklappe 38 ist um eine annähernd vertikale Achse 40 schwenkbar an dem Wandteil 10 gelagert. Die dritte Sortierklappe 38 befindet sich neben der Übereinanderanordnung der Sortierklappen 26, 32. Eine vierte Sortierklappe 42 ist um eine annähernd vertikale Achse 44 neben der dritten Klappe 38 schwenkbar gelagert. Die Achsen 40, 44 sind annähernd parallel. Die Klappen 38, 42 weisen Betätigungsstifte 46 bzw. 48 für Elektromagneten auf.

In Fig. 2 ist der zweite Wandteil 50 zu erkennen, der auf den ersten Wandteil 10 aufgesetzt ist. Man erkennt die Zuganker der drei Elektromagneten 52, 54, 56 zur Betätigung der Sortierklappen. Der Magnet 52 betätigt über einen Arm 58 den Stift 30 der ersten Sortierklappe 26. Der Magnet 54 betätigt über einen Arm 60 die dritte Sortierklappe 38. Diese ist über eine Gabel 62 mit dem Stift 36 der zweiten Sortierklappe 32 gekoppelt, so daß eine Betätigung der dritten Sortierklappe 38 immer auch zu einer Betätigung der zweiten Sortierklappe 32 führt. Der dritte Magnet 56 betätigt über einen Arm 64 die vierte Sortierklappe 42 über den Stift 48.

Im Bereich der Pfeile 70 bis 76 in Fig. 1 befinden sich unterhalb der Sortiervorrichtung nicht gezeigte Münztuben, in die hinein Münzen gelenkt werden auf eine Weise, die weiter unten noch beschrieben wird.

Wie aus den Figuren 4, 5 und 7 hervorgeht, befindet sich hinter der ersten Sortierklappe 26 und unterhalb von dieser ein Laufbahnabschnitt 80. Zwischen der zweiten Sortierklappe 32 und einem Wandabschnitt 82 ist ein Schacht 84 gebildet, durch den eine Münze in Richtung Pfeil 70 treten kann. Unterhalb der zweiten Sortierklappe 32 ist eine rampenartige Rutschfläche 86 angeordnet in Richtung eines Schachts 88, der direkt zur Kasse führt, während die Münze in Richtung Pfeil 70 zu einer ersten Münztube gelangt.

Wie aus den Figuren 3 und 7 hervorgeht, befindet sich hinter der dritten Sortierklappe 38 ein Schacht 90, der durch einen Wandabschnitt 92 und einen in Laufrichtung vorderen Anschlag 94 gebildet ist. Der Schacht 90 führt zu einer Münztube in Richtung Pfeil 72 gemäß Fig. 1. Hinter der vierten Sortierklappe ist ein Schacht 96 gebildet mit Hilfe eines Wandabschnitts 98 und eines in Laufrichtung vorderen Anschlags 100. In den Figuren 3 und 7 ist die vierte Sortierklappe 42 in der Ausgangsstellung bei deaktiviertem Magneten 56 dargestellt, so daß der Schacht 96 weitgehend geschlossen ist.

Nachstehend wird die Wirkungsweise der gezeigten Sortiervorrichtung erläutert. In der in den Figuren 4 und 5 gezeigten Position der betätigten Annahmeweiche 12 gelangt eine ankommende Münze in den Bereich 104 zwischen Annahmeweiche 12 und zweitem Wandteil 50. Ist hingegen die Annahmeweiche nicht betätigt, wie in Fig. 7 dargestellt, gelangt eine Münze in den hinteren Bereich des Wandteils 10 auf eine nicht näher beschriebene Laufbahn zur Lenkung der Münze zu einem Rückgabeschacht.

Sind die ersten Sortierklappen 26, 32 nicht betätigt, wie in Fig. 7 dargestellt, und befindet sich die Annahmeweiche 12 in der betätigten Stellung (nicht wie in Fig. 7 dargestellt, sondern in den Figuren 4 und 6), rutscht die Münze auf der Förderseite der Sortierklappen 26, 32 nach unten in Richtung Schacht 88, von wo aus sie unmittelbar in die Kasse gelangt. Wird hingegen die Sortierklappe 32 betätigt, und zwar über die Sortierklappe 38, wie oben erläutert und wie dies in Fig. 5 dargestellt ist, rutscht die Münze der Sortierklappe 26 entlang nach unten und in den Schacht 84, worauf sie in die linke Tube nach Fig. 1 und 2 gelangt.

Wird hingegen die Sortierklappe 26 betätigt, wie dies in Fig. 4 gezeigt ist, gelangt die Münze auf den Laufbahnabschnitt 80 hinter der Sortierklappe 26 bzw. unterhalb dieser und wird seitlich abgelenkt in Richtung der Sortierklappen 38, 42. Diese weisen an der Unterseite Laufbahnabschnitte 106, 108 auf. Vom Laufbahnabschnitt 80 gelangt die Münze auf die Laufbahnabschnitte 106, 108, d.h. sie rollt in Fig. 1 von links nach rechts bis zum rechten Abschnitt des Wandteils 10, wo sie dann nach unten fallen kann in Richtung Pfeil 76 in die äußerst rechte Tube.

War jedoch die Sortierklappe 38 betätigt, wie dies etwa in Fig. 3 dargestellt ist, gelangt die Münze in den Schachtbereich 90, in dem sie gegen den Anschlag 94 schlägt und nicht weiterrollt, vielmehr nach unten fällt, und zwar in Richtung Pfeil 72, d.h. in die Tube Mitte links gemäß Fig. 1. Bleibt jedoch die Klappe 38 in der deaktivierten Position, wie dies etwa in Fig. 6 dargestellt ist, rollt die Münze weiter auf dem zugeordneten Laufbahnabschnitt. Ist jedoch die vierte Klappe 42 betätigt, ist der Schacht 76 mit dem Anschlag 100 freigegeben, die Münze läuft gegen den Anschlag 100 und fällt den Schacht 96 nach unten in Richtung Pfeil 74 nach Fig. 1, d.h. in die Münztube Mitte rechts.

Es sei noch ergänzt, daß die Sortierklappen 26, 32, 38 und 42 die Schwenkachse jeweils mit Hilfe von nicht bezeichneten Lagerzapfen gebildet ist. Es sei ferner angemerkt, daß in Fig. 1 die erste Sortierklappe 26 mit zwei Öffnungen 110 versehen ist, welche für die Anordnung einer Lichtschranke dient, welche feststellt, ob eine Münze den Bereich der Sortierklappe 26 durchquert hat. Es versteht sich, daß auch die anderen Sortierklappen mit ähnlichen Öffnungen und Lichtschranken versehen werden können. Die erläuterter Wandabschnitte, die den jeweiligen Klappen einander gegenüberliegen und Schächte mit den Klappen bilden, sind gitterartig, wie dies etwa auch bei 112 in Fig. 1 gezeigt ist. Dadurch wird die Reibung für die entlanggleitenden Münzen verringert.

## Patentansprüche

1. Sortiervorrichtung für Münzgeräte, die unterhalb einer Münzweiche und oberhalb von vier Münztuben angeordnet ist, mit folgenden Merkmalen:
- eine erste und eine zweite um eine annähernd parallele Achse schwenkbar gelagerte Sortierklappe (26, 32), die übereinander angeordnet sind und die in der Ruhestellung gemeinsam eine rampenartige Fläche bilden, an der die Münzen flächig zu einem Annahmeschacht (88) rutschen
- eine neben den ersten beiden Sortierklappen (26, 32) angeordnete dritte Sortierklappe (32), die um eine quer zu den ersten beiden Achsen verlaufende dritte Achse schwenkbar gelagert ist, unterhalb der eine zweite Münztube (72) angeordnet ist
- eine neben der dritten Sortierklappe (38) angeordnete vierte Sortierklappe (42), die um eine vierte Achse annähernd parallel zur dritten Achse schwenkbar gelagert ist und unterhalb der eine dritte Münztube (74) angeordnet ist
- eine vierte Münztube (76) ist zur freien Seite der Sortierklappe (42) versetzt angeordnet, wobei alle Münztuben (70 bis 76) annähernd in einer Reihe angeordnet sind
- hinter der ersten Sortierklappe ist ein erster Laufbahnabschnitt (80) angeordnet
- dritte und vierte Sortierklappe (38, 42) weisen an ihrer Vorderseite jeweils einen dritten und vierten Laufbahnabschnitt (106, 108) auf, die annähernd zueinander ausgerichtet sind zur Lenkung einer darauf rollenden Münze in die vierte Münztube (76), wobei der erste Laufbahnabschnitt (80) eine Münze zum dritten und vierten Laufbahnabschnitt (106, 108) lenkt
- die zweite Sortierklappe (32) bildet in geschwenkter Position mit einer Gehäusewand einen zur ersten Münztube (70) ausgerichteten ersten Schacht
- die dritte Sortierklappe (38) bildet in geschwenkter Position mit einer Gehäuserückwand einen zur zweiten Münztube ausgerichteten zweiten Schacht (72), der durch einen Gehäuseanschlag (94) seitlich begrenzt ist
- die vierte Sortierklappe (42) bildet in geschwenkter Position mit einer Gehäuserückwand einen zur dritten Münztube (74) ausgerichteten dritten Schacht (96), der durch einen Gehäuseanschlag (100) seitlich begrenzt ist
- Elektromagneten zur Betätigung der Sortierklappen (26, 32, 38, 42).

2. Vorrichtung nach Anspruch 1, **dadurch gekennzeichnet, daß** ein einziger Elektromagnet (54) zweite und dritte Sortierklappe (32, 38) betätigt.

3. Vorrichtung nach Anspruch 1, **dadurch gekennzeichnet, daß** die erste, zweite, dritte oder vierte Sortierklappe mindestens eine Öffnung aufweist für eine Lichtschranke.

4. Vorrichtung nach einem der Ansprüche 1 bis 3, **dadurch gekennzeichnet, daß** erste und zweite Achse (14, 34) annähernd horizontal verlaufen.

5. Vorrichtung nach einem der Ansprüche 1 bis 4, **dadurch gekennzeichnet, daß** dritte und vierte Achse (40, 44) leicht zur Vertikalen geneigt sind.

6. Vorrichtung nach einem der Ansprüche 1 bis 5, **dadurch gekennzeichnet, daß** erste bis dritte Rückwand gitterartig geformt sind.

7. Vorrichtung nach einem der Ansprüche 2 bis 5, **dadurch gekennzeichnet, daß** die Elektromagneten (52, 54, 56) in einer gemeinsamen Halterung angeordnet sind.

## Claims

1. A classifying device for coin validators which is arranged below a coin separator and above four coin tubes, having the features below:
- a first and a second classifying flap (26, 32) pivotally supported about an approximately parallel axis, which are arranged on top of each other and, when in a rest position, jointly define a ramp-like surface on which the coins planarly slide to an acceptance well (88),
- a third classifying flap (32) arranged next to the first two classifying flaps (26, 32) which is pivotally supported about a third axis extending crosswise to the first two axes below which a second coin tube (72) is arranged,
- a fourth classifying flap (42) arranged next to the third classifying flap which is pivotally supported about a fourth axis approximately in parallel with the third axis and below which a third coin tube (74) is arranged,
- a fourth coin tube (76) is arranged at an offset towards the vacant side of the classifying flap (42) with all coin tubes (70 to 76) being arranged approximately in a line,
- a first slide way portion (80) is arranged behind the first classifying flap,
- at their fronts, the third and fourth classifying flaps (38, 42), respectively, have third and fourth slide way portions (106, 108) which are oriented approximately towards each other to direct a coin rolling thereon into the fourth coin tube (76) with the first slide way portion (80) directing a coin to the third and fourth slide way portions (106, 108),
- when in a swivelled position, the second classifying flap (32), along with a wall of the casing, defines a first well oriented towards the first coin tube (70),
- when in a swivelled position, the third classifying flap (38), along with a rear wall of the casing, defines a second well (72) oriented towards the second coin tube (72) which is laterally confined by a casing stop (94),
- when in a swivelled position, the fourth classifying flap (42), along with a rear wall of the casing, defines a third well (96) oriented towards the third coin tube (74) which is laterally confined by a casing stop (100),
- electromagnets to operate the classifying flaps (26, 32, 38, 42).

2. The device as claimed in claim 1, **characterized in that** the second and third classifying flaps (32, 38) are actuated by a single electromagnet (54).

3. The device as claimed in claim 1, **characterized in that** the first, second, third or fourth classifying flap has at least one aperture for a photoelectric barrier.

4. The device as claimed in any one of claims 1 to 3, **characterized in that** the first and second axes (14, 34) run approximately in parallel.

5. The device as claimed in any one of claims 1 to 4, **characterized in that** the first and second axes (40, 44) are slightly inclined towards the vertical line.

6. The device as claimed in any one of claims 1 to 5, **characterized in that** the first to third rear walls are shaped in the form of a grid.

7. The device as claimed in any one of claims 2 to 5, **characterized in that** the electromagnets (52, 54, 56) are arranged in a common holding device.

## Revendications

1. Dispositif de triage pour appareil à pièces de monnaie, qui est disposé au-dessous d'un dispositif de séparation de pièces de monnaie et au-dessus de quatre tubes à pièces de monnaie, comprenant les caractéristiques suivantes :
- un premier et un deuxième clapets de triage (26, 32), logés de manière à pouvoir pivoter autour d'un axe approximativement parallèle, qui sont disposés l'un au-dessus de l'autre et forment ensemble dans la position de repos une surface en forme de rampe, sur laquelle les pièces de monnaie glissent de façon plane vers une fosse de réception (88)
- un troisième clapet de triage (38), disposé à côté des deux premiers clapets de triage (26, 32), logé de manière à pouvoir pivoter autour d'un troisième axe s'étendant transversalement aux deux premiers axes, au-dessous duquel est disposé un deuxième tube à pièces de monnaie (72)
- un quatrième clapet de triage (42), disposé à côté du troisième clapet de triage (38), qui est logé de manière à pouvoir pivoter autour d'un quatrième axe de façon approximativement parallèle au troisième axe
- un quatrième tube à pièces de monnaie (76) est disposé en étant déplacé par rapport au côté libre du clapet de triage (42), de sorte que tous les tubes à pièces de monnaie (70 à 76) sont approximativement alignés
- une première section de glissière (80) est disposée derrière le premier clapet de triage
- les troisième et quatrième clapets de triage (38, 42) comprennent sur leur côté avant, respectivement, des troisième et quatrième sections de glissière (106, 108), qui sont orientées approximativement l'une vers l'autre pour guider une pièce de monnaie roulant sur elles dans le quatrième tube à pièces de monnaie (76), de sorte que la première section de glissière (80) guide une pièce de monnaie vers les troisième et quatrième sections de glissière (106, 108)
- le deuxième clapet de triage (32) forme, en position basculée avec une paroi de boîtier, une première fosse orientée vers le premier tube à pièces de monnaie (70)
- le troisième clapet de triage (38) forme, en position basculée avec une paroi arrière de boîtier, une deuxième fosse (72), orientée vers le deuxième tube à pièces de monnaie, qui est délimitée latéralement par une butée de boîtier (94)
- le quatrième clapet de triage (42) forme, en position basculée avec une paroi arrière de boîtier, une troisième fosse (96), orientée vers le troisième tube à pièces de monnaie (74), qui est délimitée latéralement par une butée de boîtier (100)
- des électroaimants actionnent les clapets de triage (26, 32, 38, 42)

2. Dispositif selon la revendication 1, **caractérisé en ce qu'**un seul électroaimant (54) actionne les deuxième et troisième clapets de triage (32, 38).

3. Dispositif selon la revendication 1, **caractérisé en ce que** le premier, deuxième, troisième ou quatrième clapet de triage comprend au moins un orifice pour une barrière lumineuse.

4. Dispositif selon l'une quelconque des revendications 1 à 3, **caractérisé en ce que** les premier et deuxième axes (14, 34) s'étendent de façon sensiblement horizontale.

5. Dispositif selon l'une quelconque des revendications 1 à 4, **caractérisé en ce que** les troisième et quatrième axes (40, 44) sont inclinés légèrement par rapport à la verticale.

6. Dispositif selon l'une quelconque des revendications 1 à 5, **caractérisé en ce que** les première à troisième parois arrières ont une forme de grillage.

7. Dispositif selon l'une quelconque des revendications 2 à 5, **caractérisé en ce que** les électroaimants (52, 54, 56) sont disposés avec une fixation commune.
